# EUROPÄISCHE PATENTSCHRIFT

(11) **EP 0 906 479 B1**
(45) Veröffentlichungstag und Bekanntmachung des Hinweises auf die Patenterteilung: **03.05.2000**
(21) Anmeldenummer: 97929249.7
(22) Anmeldetag: 21.06.1997
(51) Int. Cl.: E04B 1/68

(54) **INJEKTIONSSCHLAUCH UND VERFAHREN ZU DESSEN HERSTELLUNG**
INJECTION HOSE AND METHOD OF PRODUCING IT
FLEXIBLE D'INJECTION ET SON PROCEDE DE PRODUCTION

(30) Priorität: 25.06.1996 DE 19625209
(43) Veröffentlichungstag der Anmeldung: 07.04.1999
(73) Patentinhaber: Sika AG, vorm. Kaspar Winkler & Co., CH-8048 Zürich (CH)
(72) Erfinder: BLEIBLER, Alexander, CH-8406 Winterthur (CH)
(74) Vertreter: Wolf, Eckhard, Dr.-Ing.
(86) Internationale Anmeldenummer: EP9703261
(87) Internationale Veröffentlichungsnummer: WO9749876

(56) Entgegenhaltungen:
- EP-A- 0 692 584
- EP-A- 0 756 042
- DE-A- 4 140 616
- DE-A- 4 413 599
- DE-U- 8 425 518
- DE-U- 9 318 326
- DE-U- 9 402 078

## Beschreibung

Die Erfindung betrifft einen Injektionsschlauch mit einem Profilstrang aus biegsamem, elastisch nachgiebigem Material, der einen durchgehenden Längskanal und mindestens eine durchgehende, über bodenseitige Durchbrüche mit dem Längskanal kommunizierende, durch seitliche Nutenflanken begrenzte und an einer Nutöffnung im wesentlichen radial offene Längsnut aufweist, und mit einem in der Längsnut angeordneten, mit Haltemitteln in dieser festgehaltenen, die Durchbrüche übergreifenden Dichtungsschnur aus gummielastisch nachgiebigen, vorzugsweise kompressiblem Material. Die Erfindung betrifft weiter ein Verfahren zur Herstellung eines solchen Injektionsschlauchs.

Injektionsschläuche dieser Art werden vorwiegend zum dauerhaften Abdichten von Arbeits- und Bewegungsfugen an Bauwerken, insbesondere an Betonbauwerken eingesetzt. Zu diesem Zweck wird der beim Betoniervorgang in die Fuge eingesetzte Injektionsschlauch über den Längskanal mit einem aushärtbaren Dichtstoff in flüssiger oder pastöser Form so unter Druck beaufschlagt, daß der Dichtstoff durch die Durchbrüche hindurch unter Abheben der Dichtschnur in die abzudichtende Fuge injiziert wird. Es ist ein Injektionsschlauch dieser Art bekannt (EP 0 522 327 A), bei welchem die Haltemittel für lose in die Längsnuten eingelegte Dichtungsschnüre durch einen über den Profilstrang gezogenen Strumpf aus einem dünnen, flüssigkeitsdurchlässigen oder sich unter der Einwirkung der Injektionsflüssigkeit auflösenden Material gebildet sind. Das Überziehen des Haltestrumpfes über die lose eingelegten Dichtschnüre und die Festlegung des Haltestrumpfes an den Enden eines abgelängten Profilstrangs bereiten fertigungstechnisch erhebliche Schwierigkeiten, die zu einer Verteuerung des Produkts führen. Dieser Nachteil macht sich vor allem bei einem nicht runden Querschnitt des Profilstrangs bemerkbar. Auch die Handhabung des mit dem Haltestrumpf überzogenen Profilstrangs läßt in der Praxis zu wünschen übrig.

DE 94 02 078 U betrifft einen Abdeckstreifen mit einer angepaßten Ausbildung. Zum Austreten von Injektionsmasse sind Durchtrittslöcher 1 im dann (unter Druck) durchgebogenen Abdeckstreifen vorgesehen. Der Profilstrang weiss keine Durchbrüche, sondern einen Querkanal zum Abdeckstreifen hin auf. Der Stand der Technik aus EP 0 692 584 A ist dem aus DE 94 02 078 U in etwa gleich wertig (Einlage 7, Trennschlitz 13).

Ausgehend hiervon liegt der Erfindung die Aufgabe zugrunde, einen Injektionsschlauch der eingangs angegebenen Art sowie ein Verfahren zu dessen Herstellung zu entwickeln, womit die Herstellung ohne Funktionsnachteil vereinfacht und die Handhabung des Injektionsschlauchs verbessert werden kann.

Zur Lösung dieser Aufgabe werden die in den Ansprüchen 1 und 12 angegebenen Merkmalskombinationen vorgeschlagen. Vorteilhafte Ausgestaltungen und Weiterbildungen der Erfindungen ergeben sich aus den Unteransprüchen.

Die erfindungsgemäße Lösung geht von dem Gedanken aus, daß bei einer geeigneten Formgestaltung des Profilstrangs auf die Verwendung eines Haltestrumpfes ohne Funktionsnachteil gänzlich verzichtet werden kann. Um dies zu erreichen, wird gemäß der Erfindung vorgeschlagen, daß die Öffnungsweite der Nutöffnung kleiner als der Durchmesser der Dichtungsschnur ist und daß die Haltemittel durch Hinterschneidungen in den Nutenflanken der Längsnut gebildet sind. Mit diesen Maßnahmen wird erreicht, daß die Dichtungsschnur aufgrund ihrer Eigenelastizität ausreichend fest in der Längsnut festgeklemmt werden kann, so daß sie beim Aufwickeln des Injektionsschlauchs auf eine Transportrolle, beim Ablängen von der Transportrolle und bei der Handhabung nicht verlorengeht. Die Dichtungsschnur dichtet den Längskanal gegen Flüssigkeitszutritt von außen ab, während sie bei einer Beaufschlagung des Längskanals mit flüssigem Dichtstoff unter Druck einen Austrittsspalt für den Dichtstoff nach außen freigibt, ohne aus der Längsnut verdrängt zu werden. Dadurch wird auch sichergestellt, daß nach Beendigung des Injektionsvorgangs sich der Durchtrittsspalt automatisch wieder schließt, so daß der Längskanal ohne Flüssigkeitseintritt von außen wieder leergesaugt werden kann.

Eine bevorzugte Ausgestaltung der Erfindung sieht vor, daß der Durchmesser der Dichtungsschnur größer als die Tiefe der hinterschnittenen Längsnut ist, so daß ein Teil der in die Längsnut eingesetzten Dichtungsschnur radial über die Nutöffnung übersteht und dabei durch den Nutenrand eingeschnürt wird. Vorteilhafterweise sind hierzu die Nutenflanken im Bereich ihrer öffnungsseitigen Ränder im Profil hakenartig nach dem Nuteninneren gebogen. Grundsätzlich ist es auch möglich, daß die Nutenflanken zu diesem Zweck schwalbenschwanzartige Hinterschneidungen bilden.

Eine weitere bevorzugte Ausgestaltung der Erfindung sieht vor, daß mindestens eine weitere, gegenüber dem Längskanal geschlossene, an ihren Seitenflanken hinterschnittene und außenseitige offene Längsnut vorgesehen ist, in der ein elastisch nachgiebiger, biegsamer Dichtungsstreifen aus unter Wasseraufnahme quellfähigem Material formschlüssig angeordnet ist. Mit einem solchen Dichtungsstreifen wird erreicht, daß bei Wassereintritt in eine Fuge der Dichtstreifen aus der betreffenden Längsnut nach außen quillt und die Fuge gegen Wasserdurchtritt abdichtet.

Der Profilstrang weist zweckmäßig ein mehreckiges, vorzugsweise dreieckiges Profil mit mittig angeordnetem Längskanal auf, an dessen Profilecken die mit den bodenseitigen Durchbrüchen versehenen und mit den Dichtungsschnüren bestückten Längsnuten angeordnet sind. Die zum Längskanal geschlossenen, mit den quellfähigen Dichtungsstreifen bestückten Profilnuten sind bei dieser Ausgestaltung zweckmäßig in den im wesentlichen ebenen Profilseiten des Profilstrangs angeordnet.

Während der Profilstrang zweckmäßig aus einem Kautschuk, vorzugsweise aus EPDM-Kautschuk besteht, sind die Dichtungsschnüre zweckmäßig aus einem kompressiblem Moosgummi hergestellt. Die unter der Einwirkung von Wasser aufquellenden Dichtungsstreifen können aus einem mit Quellmittel, wie Urethanharz, Polyvinylalkohol oder Acrylharz versetzten Gummi bestehen.

Bei der Herstellung der Injektionsschläuche wird nach dem erfindungsgemäßen Verfahren der aus einem Kautschuk bestehende Profilstrang über einen den Längskanal erzeugenden Dorn unter Einbringen der hinterschnittenen Längsnuten extrudiert und anschließend vulkanisiert und abgekühlt, wobei vor oder während des Vulkanisierungsvorgangs zumindest in einem Teil der Längsnuten des über den Dorn transportierten Profilstrangs im Abstand voneinander angeordnete Bodendurchbrüche unter Materialverdrängung eingedrückt werden. Anschließend werden dem vom Dorn abgezogenen und abgekühlten Profilstrang im Durchlauf von der Seite her von einer Vorratsrolle abgewickelte Dichtungsschnüre und/ oder Dichtungsstreifen zugeführt und in die zugehörigen Längsnuten eingedrückt. Der auf diese Weise konfektionierte biegsame Profilstrang wird schließlich partieweise auf Transportrollen aufgerollt und in der gewünschten Länge abgelängt.

Im folgenden wird eine Ausführungsform der Erfindung anhand der Zeichnung näher erläutert. Es zeigen:
- Fig. 1: eine Ansicht eines Injektionsschlauchs in schaubildlicher, teilweise geschnittener Darstellung;
- Fig. 2: ein Schema des Verfahrensablaufs bei der Herstellung des Injektionsschlauchs nach Fig. 1.

Der in der Zeichnung dargestellte Injektionsschlauch ist zum Abdichten von Arbeits- und Bewegungsfugen in Betonbauwerken bestimmt. Er weist einen mit einem zentralen Längskanal 10 versehenen, im Querschnitt im wesentlichen dreieckigen Profilstrang 12 auf, der im Bereich seiner Eckkanten 14 mit Längsnuten 16 und im Bereich seiner Seitenflächen 18 mit Längsnuten 20 versehen ist. Die Längsnuten 16 kommunizieren über im Abstand voneinander angeordnete bodenseitige Durchbrüche 22 mit dem Längskanal 10 und sind mit Dichtungsschnüren 24, aus einem gummielastischen, nachgiebigen und kompressiblen Material, wie Moosgummi, bestückt. Die Öffnungsweite der Nutöffnungen 26 ist kleiner als der Durchmesser der Dichtungsschnüre 24. Da auch die Nutentiefe kleiner als der Durchmesser der Dichtungsschnüre 24 ist, greifen die Dichtungsschnüre 24 durch die Nutöffnungen 26 nach außen durch und werden im Bereich des Öffnungsspalts durch die nach innen gebogenen Ränder 28 der Nutenflanken 30 in der in Fig. 1 gezeigten Weise eingeschnürt. Die Dichtungsschnüre 24 übergreifen innerhalb der Längsnuten 16 die Durchbrüche 22 und dichten dadurch den Längskanal gegen Flüssigkeitszutritt von außen her ab. Wird dagegen der Längskanal 10 unter Druck mit einem flüssigen Injektionsmittel beaufschlagt, so geben die nachgiebigen Dichtungsschnüre 24 Durchtrittsspalte für den Austritt des Injektionsmittels nach außen hin frei, ohne aus ihrer Längsnut 16 herausgedrängt zu werden. Als aushärtbare flüssige Injektionsmittel kommen beispielsweise wassermischbare, reaktiv härtende Kunstharze, Harze auf Vinylesterbasis, Polyurethanharze, Feinzement, Epoxidharze oder dergleichen in Betracht.

Die in den Seitenflächen 18 des Profilstrangs 12 angeordneten Längsnuten 20 sind bodenseitig zum Längskanal 10 hin geschlossen. Sie weisen schwalbenschwanzförmig hinterschnittene Nutenflanken 32 auf und enthalten einen unter der Einwirkung von Wasser quellfähigen Dichtungsstreifen 34, der in der Nut formschlüssig verankert ist. Bei Wasserzutritt kann der Dichtungsstreifen bei geeigneter Materialwahl auf ein Mehrfaches seines Volumens aufquellen und einen zwischen dem Profilstrang 12 und einer benachbarten Betonfläche gebildeten Spalt gegen Wasserdurchtritt abdichten.

Aus dem Funktionsschema nach Fig. 2 ist ersichtlich, daß die für die Herstellung des Profilstrangs 12 bestimmte plastische Formmasse einem Extruder 40 über den Einlaß 42 zugeführt und mit Hilfe eines Antriebs 44 durch ein formgebendes Werkzeug 46 über einen Dorn 48 gepreßt wird. Der aus Metall bestehende Dorn 48 sorgt für die Ausbildung des Längskanals 10 im Profilstrang und dient außerdem den Noppenwalzen 52, mit denen die Durchbrüche 22 im Bereich der Längsnuten 16 in das noch plastische Strangmaterial eingebracht werden, als Widerlager. In der Vulkanisierungs- und Kühlstrecke 54, die je nach Extrusionsgeschwindigkeit mehrere zehn Meter lang sein kann, wird der Profilstrang ausgehärtet. In einer Konfektionierungsstufe 56 werden die von Vorratsrollen 58, 60 abgezogenen Dichtungsschnüre 24 und Dichtungsstreifen 34 dem vorbeilaufenden Profilstrang 12 im Durchlauf zugeführt und in die zugehörigen Längsnuten 16, 20 eingewalzt. Der auf diese Weise vorkonfektionierte Profilstrang 12 wird schließlich partieweise auf Transportrollen 62 aufgewickelt und in der Schneidstation 64 auf die gewünschte Länge abgelängt. Zusammenfassend ist folgendes festzustellen: Die Erfindung bezieht sich auf einen Injektionsschlauch, der für die Abdichtung von Arbeits- und Bewegungsfugen in Betonbauwerken bestimmt ist. Der Injektionsschlauch weist einen Profilstrang 12 aus biegsamem elastisch nachgiebigem Material auf, der einen durchgehenden Längskanal 10 und mindestens eine Längsnut 16 aufweist. Die Längsnut kommuniziert über bodenseitige Durchbrüche mit dem Längskanal und ist mit einer die Durchbrüche übergreifenden Dichtungsschnur 24 aus gummielastisch nachgiebigem, kompressiblem Material bestückt. Eine besonders einfache und kostengünstige Herstellung des Injektionsschlauchs wird dadurch ermöglicht, daß die Öffnungsweite der Nutöffnungen 26 kleiner als der Durchmesser der Dichtungsschnur 24 ist, und daß die Haltemittel zum Festhalten der Dichtungsschnur durch Hinterschneidungen in den Nutenflanken 30 der Längsnut gebildet sind.

## Patentansprüche

1. Injektionsschlauch mit einem Profilstrang (12) aus biegsamem, elastisch nachgiebigem Material, der einen durchgehenden Längskanal (10) und mindestens eine durchgehende, über nut bodenseitige Durchbrüche (22) mit dem Längskanal (10) kommunizierende, durch seitliche Nutenflanken (30) begrenzte und an einer länglichen Nutöffnung (26) außenseitig offene Längsnut (16) aufweist, und mit je einer in der mindestens einen Längsnut (16) angeordneten, mit Haltemitteln (28) in dieser festgehaltenen, die Durchbrüche (22) übergreifende abdichtenden Dichtungsschnur (24) aus gummielastisch nachgiebigem, vorzugsweise kompressiblem Material, wobei die Öffnungsweite der Nutöffnung (26) kleiner als der Durchmesser der Dichtungsschnur (24) in entspanntem Zustand ist, und wobei die Haltemittel durch Hinterschneidungen in den Nutenflanken (30) der Längsnut (16) gebildet sind.

2. Injektionsschlauch nach Anspruch 1, **dadurch gekennzeichnet**, daß der Durchmesser der Dichtungsschnur (24) größer als die Tiefe der Längsnut (16) ist.

3. Injektionsschlauch nach Anspruch 1 oder 2, **dadurch gekennzeichnet**, daß die Nutenflanken (30) im Bereich ihrer öffnungsseitigen Ränder (28) im Profil hakenartig nach dem Nuteninneren gebogen sind.

4. Injektionsschlauch nach einem der Ansprüche 1 bis 3, **gekennzeichnet durch** mindestens eine weitere, gegenüber dem Längskanal (10) geschlossene, an ihren Seitenflanken (32) hinterschnittene und außenseitig offene Längsnut (20), in der ein elastisch nachgiebiger, biegsamer Dichtungsstreifen (34) aus unter Wasseraufnahme quellfähigem Material formschlüssig angeordnet ist.

5. Injektionsschlauch nach einem der Ansprüche 1 bis 4, **dadurch gekennzeichnet**, daß die Nutenflanken (30) schwalbenschwanzartige Hinterschneidungen aufweisen.

6. Injektionsschlauch nach einem der Ansprüche 1 bis 5, **dadurch gekennzeichnet**, daß der Profilstrang (12) ein mehreckiges, vorzugsweise dreieckiges Profil aufweist, an dessen Profilecken (14) die mit den bodenseitigen Durchbrüchen (22) versehenen und mit den Dichtungsschnüren (24) bestückten Längsnuten (16) angeordnet sind.

7. Injektionsschlauch nach Anspruch 6, **dadurch gekennzeichnet**, daß der Längskanal (10) mittig innerhalb des Profilstrangs (12) angeordnet ist.

8. Injektionsschlauch nach Anspruch 6 oder 7, **dadurch gekennzeichnet**, daß die zum Längskanal (10) hin geschlossenen, mit den quellfähigen Dichtungsstreifen (34) bestückten Längsnuten in den Profilseiten des Profilstrangs (12) angeordnet sind.

9. Injektionsschlauch nach einem der Ansprüche 1 bis 8, **dadurch gekennzeichnet**, daß der Profilstrang aus einem Kautschuk, vorzugsweise aus EPDM-Kautschuk besteht.

10. Injektionsschlauch nach einem der Ansprüche 1 bis 9, **dadurch gekennzeichnet**, daß die Dichtungsschnüre (24) aus Moosgummi bestehen.

11. Injektionsschlauch nach einem der Ansprüche 4 bis 10, **dadurch gekennzeichnet**, daß die Dichtungsstreifen aus Gummi mit quellfähigen Additiven bestehen.

12. Verfahren zur Herstellung von Injektionsschläuchen nach einem der Ansprüche 1 bis 11, **dadurch gekennzeichnet**, daß der aus Kautschuk bestehende Profilstrang (12) über einen den Längskanal (10) erzeugenden Dorn (48) unter Einbringen der hinterschnittenen Längsnuten (16,20) extrudiert und anschließend vulkanisiert und abgekühlt wird, daß vor oder während des Vulkanisierungsvorgangs zumindest in einem Teil der Längsnuten (16) des über den Dorn (48) transportierten Profilstrangs (12) im Abstand voneinander angeordnete Bodendurchbrüche unter Materialverdrängung eingedrückt werden, daß dem vom Dorn (48) abgezogenen und abgekühlten Profilstrang (12) im Durchlauf von der Seite her Dichtungsschnüre (24) und/oder Dichtungsstreifen (34) zugeführt und in die zugehörigen Längsnuten (16,20) eingedrückt oder eingerollt werden, und daß der so vorkonfektionierte biegsame Profilstrang (12) partieweise auf Transportrollen (62) aufgerollt und abgelängt wird.

## Claims

1. An injection hose having an extrusion (12) made of elastically resilient material, comprising a continuous longitudinal conduit (10) and at least one continuous longitudinal groove (16) which communicates with the longitudinal conduit (10) through apertures (22) in the bottom of the groove and which is delimited by lateral groove sides (30) and is outwardly open at an elongated groove opening (26), and comprising a sealing string (24) made of rubber-elastic flexible, preferably compressible, material, one each of which is disposed in the at least one longitudinal groove (16), which is held in the groove by retaining means (28), and which sealingly extends over the apertures (22), wherein the opening width of the groove opening (26) is smaller than the diameter of the sealing string (24) in its relaxed state, and wherein the retaining means are formed by undercuts in the groove sides (30) of the longitudinal groove (16).

2. The injection hose of claim 1, **characterized in that** the diameter of the sealing string (24) is larger than the depth of the longitudinal groove (16).

3. The injection hose of claim 1 or 2, **characterized in that** the groove sides (30) are curved in profile in a hook-like manner toward the inside of the groove in the region of their opening-side edges (28).

4. The injection hose of one of cliams 1 to 3, **chracterized by** at least one further longitudinal groove (20) which is closed with respect to the longitudinal conduit (10), is undercut at its sides (32), and is outwardly open, in which groove there is disposed in a form-fitting manner an elastically resilient, flexible sealing strip (34) which is made of a material which swells when absorbing water.

5. The injection hose of one of claims 1 to 4, **characterized in that** the groove sides (30) have dovetailed undercuts.

6. The injection hose of one of claims 1 to 5, **characterized in that** the extrusion (12) has a multi-sided, preferably triangular profile, at the profile corners (14) of which are disposed the longitudinal grooves (16) which are provided with the wall apertures (22) and are fitted with the sealing strings (24).

7. The injection hose of claim 6, **characterized in that** the longitudinal conduit (10) is disposed centered within the profile extrusion (12).

8. The injection hose of claim 6 or 7, **characterized in that** the longitudinal grooves which are closed toward the longitudinal conduit (10) and are fitted with the swelling sealing strips (34) are disposed in the sides of the profile extrusion (12).

9. The injection hose of one of claims 1 to 8, **characterized in that** the profile extrusion is made of a caoutchouc, preferably of EPDM-caoutchouc.

10. The injection hose of one of claims 1 to 9, **characterized in that** the sealing strings (24) are made of sponge rubber.

11. The injection hose of one of claims 4 to 10, **characterized in that** the sealing strips consist of rubber with swellable additives.

12. A method for producing the injection hoses of one of claims 1 to 11, **characterized in that** the profile extrusion (12) consisting of caoutchouc is extruded over a mandrel (48), which creates the longitudinal conduit (10), while fashioning the undercut longitudinal grooves (16, 20) and is subsequently vulcanized and cooled, that before or during the vulcanization process spaced apertures are pressed, under displacement of material, into at least part of the longitudinal grooves (16) of the profile extrusion (12) which is transported over the mandrel (48), that sealing strings (24) and/or sealing strips (34) are continuously supplied from the side to the profile extrusion (12) which has been pulled off from the mandrel (48) and cooled off and are pressed or rolled into the corresponding longitudinal grooves (16, 20), and that the flexible profile extrusion (12) prepared in this manner is wound onto transport rolls (62) in portions and cut to length.

## Revendications

1. Flexible d'injection, avec un boudin profilé (12) en matériau souple, élastiquement flexible, qui présente un canal longitudinal (10) de bout en bout et au moins une rainure longitudinale (16) de bout en bout, laquelle est ouverte du côté extérieur en une ouverture de rainure oblongue (26), communique avec le canal longitudinal (10) par des percements (22) du côté du fond de rainure et est délimitée par des flancs latéraux de rainure (30), et avec un cordon d'étanchéité respectif (24) en matériau flexible ayant l'élasticité du caoutchouc, de préférence compressible, qui est disposé dans la ou chaque rainure longitudinale (16), est maintenu bloqué dans cette dernière par des moyens de retenue (28) et étanche les percements (22) en les recouvrant, la largeur d'ouverture de l'ouverture de rainure (26) étant inférieure au diamètre du cordon d'étanchéité (24) à l'état non sollicité, et les moyens de retenue étant formés par des contre-dépouilles dans les flancs de rainure (30) de la rainure longitudinale (16).

2. Flexible d'injection selon la revendication 1, **caractérisé** en ce que le diamètre du cordon d'étanchéité (24) est supérieur à la profondeur de la rainure longitudinale (16).

3. Flexible d'injection selon la revendication 1 ou 2, **caractérisé** en ce que les flancs de rainure (30) sont, dans la région de leurs bords (28) du côté de l'ouverture, recourbés vers l'intérieur de la rainure en un profil du genre crochet.

4. Flexible d'injection selon une des revendications 1 à 3, **caractérisé** par au moins une rainure longitudinale (20) supplémentaire, fermée par rapport au canal longitudinal (10), contre-dépouillée sur ses flancs latéraux (32) et ouverte du côté extérieur, dans laquelle est disposée en engagement positif une bande d'étanchéité (34) souple, élastiquement flexible, constituée d'un matériau gonflant par absorption d'eau.

5. Flexible d'injection selon une des revendications 1 à 4, **caractérisé** en ce que les flancs de rainure (30) présentent des contre-dépouilles du genre queue d'aronde.

6. Flexible d'injection selon une des revendications 1 à 5, **caractérisé** en ce que le boudin profilé (12) présente un profil polygonal, de préférence triangulaire, aux sommets (14) duquel sont disposées les rainures longitudinales (16) pourvues des percements (22) du côté du fond et équipées des cordons d'étanchéité (24).

7. Flexible d'injection selon la revendication 6, **caractérisé** en ce que le canal longitudinal (10) est disposé centralement à l'intérieur du boudin profilé (12).

8. Flexible d'injection selon la revendication 6 ou 7, **caractérisé** en ce que les rainures longitudinales fermées vers le canal longitudinal (10) et équipées des bandes d'étanchéité (34) gonflantes sont disposées dans les côtés du boudin profilé (12).

9. Flexible d'injection selon une des revendications 1 à 8, **caractérisé** en ce que le boudin profilé est réalisé en caoutchouc, de préférence en caoutchouc EPDM.

10. Flexible d'injection selon une des revendications 1 à 9, **caractérisé** en ce que les cordons d'étanchéité (24) sont réalisés en caoutchouc spongieux.

11. Flexible d'injection selon une des revendications 4 à 10, **caractérisé** en ce que les bandes d'étanchéité sont réalisées en caoutchouc avec des additifs gonflants.

12. Procédé de fabrication de flexibles d'injection selon une des revendications 1 à 11, **caractérisé** en ce que le boudin profilé (12) réalisé en caoutchouc est extrudé sur un mandrin (48) produisant le canal longitudinal (10), en ménageant les rainures longitudinales (16, 20) contre-dépouillées, puis vulcanisé et refroidi, en ce que, avant ou pendant le processus de vulcanisation, au moins dans une partie des rainures longitudinales (16) du boudin profilé (12) déplacé sur le mandrin (48), des percements de fond disposés à distance les uns des autres sont pratiqués par refoulement de matériau, en ce que des cordons d'étanchéité (24) et/ou des bandes d'étanchéité (34) sont apportés en continu, par le côté, au boudin profilé (12) retiré du mandrin (48) et refroidi, et sont enfoncés ou encore engagés dans les rainures longitudinales associées (16, 20), et en ce que le boudin profilé (12) souple ainsi préfabriqué est enroulé par lots sur des bobines de transport (62), et tronçonné.
